# EUROPÄISCHE PATENTSCHRIFT

(11) **EP 1 838 915 B1**
(45) Veröffentlichungstag und Bekanntmachung des Hinweises auf die Patenterteilung: **30.05.2012**
(21) Anmeldenummer: 05801734.4
(22) Anmeldetag: 19.10.2005
(51) Int. Cl.: D06F 35/00

(54) **VERFAHREN ZUM IMPRÄGNIEREN VON TEXTILIEN**
METHOD FOR IMPREGNATING TEXTILES
PROCEDE POUR IMPREGNER DES TEXTILES

(30) Priorität: 22.12.2004 DE 102004061894
(43) Veröffentlichungstag der Anmeldung: 03.10.2007
(73) Patentinhaber: BSH Bosch und Siemens Hausgeräte GmbH, 81739 München (DE)
(72) Erfinder: SCHAUB, Hartmut, 12349 Berlin (DE); SCHULZE, Ingo, 16341 Panketal (DE)
(86) Internationale Anmeldenummer: PCT/EP2005/055373
(87) Internationale Veröffentlichungsnummer: WO 2006/066986

(56) Entgegenhaltungen:
- EP-A- 0 548 035
- US-A1- 2003 192 130

## Beschreibung

Die Erfindung betrifft ein Verfahren zum Herstellen einer hydrophoben Wirkung von Textilien in einer Haushalt-Waschmaschine mit Einrichtungen zum Heizen einer in einem Laugenbehälter befindlichen Lauge und zum Steuern eines Waschvorganges sowie mit einer Waschmittelvorratskammer zum Bevorraten einer Einzeldosis eines flüssigen Waschhilfsmittels, bei welchem Verfahren in der Lauge gelöste hydrophobe Wirkstoffe während eines einem Waschvorgang ähnlichen Behandlungsvorgangs mit den Textilen in Kontakt gebracht werden.

Funktionstextilien wie Oberbekleidung, die für den Schutz gegen Feuchtigkeit aus der Luft getragen wird, verlieren beim Gebrauch allmählich ihre Wasser abweisende Eigenschaft, ihre Imprägnierung. Durch Aufbringen einer hydrophoben Substanz auf die Textilfasern kann diese Eigenschaft wieder hergestellt werden. Im Allgemeinen wird diese Behandlung von Textilien in einer gewerblichen Wäscherei oder einem Reinigungsunternehmen vorgenommen. Zunehmend wird aber auch gewünscht, solche Behandlungen in einer Haushalt-Waschmaschine durchführen zu können.

Daher werden im einschlägigen Handel Hydrophobierungsmittel angeboten, die für den Einsatz in Haushalt-Waschmaschinen zum Imprägnieren von Textilien geeignet sind. Solche Mittel bestehen vorwiegend aus Fluorkarbonharzen oder paraffinhaltigen Mitteln. Das Imprägnieren wird dann bekannterweise in einem Standard-Waschvorgang in einer sogenannten langen Flotte vorgenommen, die dadurch gekennzeichnet ist, dass verhältnismäßig viel Lauge pro kg Wäsche verwendet wird. Eine empfohlene Menge des hydrophoben Wirkstoffs wird dabei vor Beginn dieses Standard-Waschvorgangs in die Hauptwaschkammer einer WaschmittelEinspüleinrichtung eingefüllt und zusammen mit kaltem Frischwasser dem Laugenbehälter der Waschmaschine zugeführt. Dann wird unter Bewegen der Wäsche durch Drehen der Wäschetrommel die Imprägnierflotte mit der Wäsche in Kontakt gebracht, während sie im Laugenbehälter mittels einer Heizvorrichtung erwärmt wird. Die Dauer dieser Behandlung wird dabei vom Programm der Waschmaschinen-Steuerung vorgegeben, die u. a. auch vom Erreichen der vorgegebenen Temperatur der Imprägnierflotte bestimmt wird. Am Ende des Waschvorgangs wird die Wäsche mehrmals gespült, so dass die Menge des auf die Textilfasern der Wäsche aufziehenden Imprägniermittels wieder reduziert wird. Daher wird der durch das bekannte Verfahren erzielbare hydrophobe Effekt relativ gering.

Der Erfindung liegt die Aufgabe zugrunde, ein Verfahren anzugeben, das in einer Haushalt-Waschmaschine anwendbar ist und bei dem der erzielbare hydrophobe Effekt im Vergleich zum Stand der Technik deutlich höher ist.

Erfindungsgemäß wird diese Aufgabe durch die im Kennzeichen des Anspruches 1 angegebenen Merkmale in der Weise gelöst, dass der Laugenbehälter mit einer auf eine kurze Flotte, d. h. auf ein Verhältnis von Gewicht der Menge trockenen Textils zu Gewicht der Wassermenge vor größer als 1:8, bemessenen Menge von Wasser gefüllt wird, die unter Benetzen der Textilien im Laugenbehälter auf mindestens eine solche Temperatur aufgeheizt wird, die vom Textilhersteller als Behandlungstemperatur (z.B. 40°C) empfohlen wird, dass eine vorbestimmte Menge des hydrophoben Wirkstoffes mittels Wasser aus der Waschmittelvorratskammer in den Laugenbehälter eingespült wird und mit dem Wasser gemeinsam die Lauge bildet, dass dann die Textilien erstmals mit der Lauge in Kontakt treten und für eine Dauer von maximal 30 min behandelt werden und dass die Lauge ohne Spülen durch Schleudern aus den Textilien und aus dem Laugenbehälter entfernt wird.

Durch die Gesamtheit der vorstehenden Maßnahmen wird der hydrophobe Effekt auf den Textilien bedeutend erhöht. Die hohe Konzentration des Wirkstoffes in der Lauge verbessert das Aufziehverhalten des Wirkstoffes und verhindert gegenüber langen Flotten unnötig viel Wirkstoffverbrauch. Das Einbringen des Wirkstoffes in die bereits aufgeheizte Flotte verhindert Fleckenbildung auf den Textilien und verbessert nochmals das Aufziehverhalten des Wirkstoffes auf die Faser. Mit einer Behandlungsdauer von weniger als 30 min erzielt man gute Ergebnisse. Längere Verweilzeiten verschwenden Energie ohne zusätzlichen Nutzen. Durch den Verzicht auf nachgeschaltete Spülgänge wird die Gefahr eines Verdünnens oder Abwaschens des Wirkstoffes von den Textilfasern vermieden.

In den Unteransprüchen werden vorteilhafte Weiterbildungen des erfindungsgemäßen Verfahrens beschrieben, die einzeln oder in beliebigen Kombinationen miteinander verwendet werden können.

Anhand eines in der Zeichnung dargestellten Ausführungsbeispiels ist die Erfindung nachstehend erläutert. Es zeigen
- Fig. 1: eine schematisch dargestellte Waschmaschine mit einem Laugenbehälter und einer darin gelagerten Wäschetrommel für die Aufnahme von Textilien und
- Fig. 2: ein Diagramm für den zeitlichen Ablauf des erfindungsgemäßen Verfahrens.

Der Laugenbehälter 1 in Fig. 1 enthält eine darin um eine horizontale Achse 3 gelagerte Wäschetrommel 2 mit Mitnehmern 4 für die aus Textilien bestehende Wäsche 7. Die Mitnehmer 4 haben Schöpfvorrichtungen, mit denen unten im Laugenbehälter 1 befindliche Lauge 6 während der Drehung der Wäschetrommel 2 in Pfeilrichtung 16 geschöpft, auf ein Niveau oberhalb der Wäsche 7 angehoben und von oben auf die Wäsche 7 abgeregnet werden kann. Dadurch wird die Benetzung und Durchflutung der Wäsche 7 beschleunigt. Zum Drehen der Wäschetrommel 2 dient ein Elektromotor 14, der seine Drehbewegung über ein Riemengetriebe in die Wäschetrommel 2 einleitet.

Am Boden des Laugenbehälters 1 ist eine Heizeinrichtung 13 angeordnet, die zur Beheizung der Lauge dient. Diese Lauge 6 gelangt durch Betätigung eines der Magnetventile 8 oder 9 in den Laugenbehälter 1 und besteht entweder nur aus Wasser oder aus einem Gemisch von Wasser und Waschhilfsmittel. In der Waschmitteleinspüleinrichtung 11 sind zwei Kammern 111 und 112 dargestellt, die jeweils beim Öffnen des zugeordneten Magnetventils von Frischwasser durchflossen werden. Waschhilfsmittel, die sich in den Kammern befinden, werden dann vom Wasser durch die Leitung 10 hindurch aus der Waschmitteleinspüleinrichtung 11 in den Laugenbehälter 1 überführt. Lauge 6, die sich am Boden des Laugenbehälters 1 befindet, kann durch die Abflussleitung 17 und die Pumpe 18 in hier nicht näher dargestellter Weise nach außen befördert werden.

Alle schalt- oder steuerbaren Einrichtungen, wie die Magnetventile 8 und 9, die Heizeinrichtung 13, der Trommelantriebsmotor 14 und die Laugenpumpe 18, werden von der Steuereinrichtung 12 der Waschmaschine geschaltet oder gesteuert. Zur Messung der Temperatur der Lauge 6 dient außerdem ein Temperatursensor 15, der seine Messsignale über die Meldeleitung an eine Auswerteeinrichtung 121 in der Steuereinrichtung 12 leitet.

Gemäß der Erfindung wird die in Fig. 1 dargestellte Waschmaschine beispielsweise so betrieben, wie es in Fig. 2 dargestellt ist. Dazu wird zunächst das Magnetventil 8 geöffnet, um Wasser über die - in diesem Beispiel leere - Waschmittelkammer 111 und die Leitung 10 in den Laugenbehälter 1 einzufüllen. Die in dieser ersten Phase Ph1 eingefüllte Wassermenge ist dem in der Wäschetrommel 1 lagernden Wäscheposten 7 abzüglich einer Menge angemessen, die später noch zusammen mit dem hydrophoben Wirkstoff zugeführt werden soll. Diese Menge läuft zuerst in den Laugenbehälter 1 und bildet an seinem Boden ein Niveau N_{V1}, das die Wäschetrommel 1 bereits berührt. Auf diese Weise sind die Schöpfeinrichtungen 5 an der Wäschetrommel in der Lage, bei hier ebenfalls bereits einsetzender Trommeldrehung Wasser aus dem Laugenbehälter 1 aufzunehmen, nach oben zu transportieren und über die Wäsche 7 abzuregnen. Die Trommeldrehung ist durch die fette Diagrammlinie n dargestellt. Damit sich der Wäscheposten nicht verknäuelt, wird die Trommel 2 reversierend angetrieben. Diese Antriebsweise ist hier nur schematisch angedeutet und kann in beliebiger Weise variiert werden, um die Benetzung und die Durchflutung der Wäsche zu fördern.

Am Ende der Phase Ph1, in der das Wasser im Laugenbehälter entsprechend der dünnen Diagrammlinie ϑ durch die Heizeinrichtung 13 auf maximal 40°C aufgeheizt wird (das kann diejenige Temperatur sein, die vom Textilhersteller als Behandlungstemperatur empfohlen wird), öffnet das Magnetventil 9. Das hierdurch zufließende Wasser nimmt aus der Waschmittel kammer 112 dort bevorrateten hydrophoben Wirkstoff mit und fließt nun als hoch konzentrierte Lauge in den Laugenbehälter 1. Dort vermischt sich diese Lauge mit dem bereits vorhandenen und erhitzten Wasser, so dass die Konzentration der Lauge auf ein für die Wäsche 7 verträgliches Maß absinkt, das keine Gefahr mehr darstellt für eine sonst mögliche Verfleckung mit hohen Wirkstoffkonzentrationen. Während der nunmehr beginnenden Phase Ph2 wird die Trommel weiterhin angetrieben und kämmt mit ihren Schöpfvorrichtungen 5 kräftig durch die inzwischen höher (Niveau N_{V2}) stehende Lauge 6. Dadurch wird die Wäsche beispielsweise 20 min lang intensiv von hydrophober Lauge durchflutet.

Am Ende der Phase Ph2 - nämlich in der Phase Ph3 - setzt zunächst die Trommelbewegung aus und der Betrieb der Laugenpumpe 18 ein. Dadurch wird die im Laugenbehälter 1 befindliche freie Lauge durch die Abflussleitung geschwind von der Pumpe 18 abgesaugt und abgeführt. Sehr bald nach Beginn des Pumpenbetriebs wird dann der Trommelantrieb auf Schleuderbetrieb gesetzt. Im dargestellten Diagramm sind die hohen Drehzahlen aus Platzgründen gestaucht dargestellt. Jedenfalls sind drei Schleuderimpulse mit jeweils sich steigernden Enddrehzahlen zu erkennen, durch die immer mehr gebundene Lauge aus der Wäsche ausgetrieben wird. Im letzten Schleuderintervall kann die Endschleuderdrehzahl durchaus 800 Upm erreichen. Hier wird bewusst auf das sonst übliche Spülen mit klarem Wasser verzichtet, damit möglich viel vom hydrophoben Wirkstoff, der auf die Wäschefasem aufgezogen ist, dort auch erhalten bleibt. Während der Schleuderintervalle bleibt die Laugenpumpe 18 in Betrieb, damit die von der Wäsche ausgetriebene Lauge rasch abgeführt wird.

## Patentansprüche

1. Verfahren zum Herstellen einer hydrophoben Wirkung von Textilien (7) in einer Haushalt-Waschmaschine mit Einrichtungen (13, 12) zum Heizen einer in einem Laugenbehälter befindlichen Lauge und zum Steuern eines Waschvorganges sowie mit einer Waschmittelvorratskammer (112) zum Bevorraten einer Einzeldosis eines flüssigen Waschhilfsmittels, bei welchem Verfahren in der Lauge (6) gelöste hydrophobe Wirkstoffe während eines einem Waschvorgang (Ph2) ähnlichen Behandlungsvorgangs mit den Textilen (7) in Kontakt gebracht werden, **dadurch gekennzeichnet,**
• **dass** der Laugenbehälter (1) mit einer auf eine kurze Flotte, d. h. auf ein Verhältnis von Gewicht der Menge trockenen Textils (7) zu Gewicht der Wassermenge von größei als 1 : 8, bemessenen Menge von Wasser (6) gefüllt wird,
• die unter Benetzen der Textilien (7) im Laugenbehälter (1) auf mindestens eine solche Temperatur aufgeheizt wird, die vom Textilhersteller als Behandlungstemperatur (z.B. 40°C) empfohlen wird,
• **dass** eine vorbestimmte Menge des hydrophoben Wirkstoffes mittels Wasser aus der Waschmittelvorratskammer (112) in den Laugenbehälter (1) eingespült wird und mit dem Wasser gemeinsam die Lauge (6) bildet,
• **dass** dann die Textilien (7) erstmals mit der Lauge (6) in Kontakt treten und für eine Dauer von maximal 30 min behandelt werden und
• **dass** die Lauge (6) ohne Spülen durch Schleudern aus den Textilien (7) und aus dem Laugenbehälter (1) entfernt wird.

2. Verfahren nach Anspruch 1, **dadurch gekennzeichnet, dass** die vorbestimmte Menge des Wirkstoffes auf eine Konzentration von maximal 30 g pro Liter Wasser eingestellt ist.

3. Verfahren nach Anspruch 1, **dadurch gekennzeichnet, dass** das Verhältnis zumindest 1 : 6 beträgt.

4. Verfahren nach Anspruch 1, **dadurch gekennzeichnet, dass** die Lauge (6) auf eine Temperatur zwischen 30° C und 40° C aufgeheizt wird.

5. Verfahren nach Anspruch 1, **dadurch gekennzeichnet, dass** die Dauer der Behandlung der Textilien (7) mit Lauge maximal 20 min beträgt.

6. Verfahren nach Anspruch 1, **dadurch gekennzeichnet, dass** nach der Behandlung der Textilien (7) zunächst die freie Lauge (6) aus dem Laugenbehälter (1) entfernt wird, ehe unter wenigstens zeitweiligem aktiven Entfernen der Lauge (6) die in den Textilien (7) gebundene Lauge durch Schleudern aus den Textilien entfernt wird.

7. Verfahren nach Anspruch 1, **dadurch gekennzeichnet, dass** zum Entfernen der Lauge aus den Textilien (7) durch Schleudern mehr als ein impulsartiger Schleudergang angewendet wird.

8. Verfahren nach Anspruch 7, **dadurch gekennzeichnet, dass** mindestens drei Schleudergänge angewendet werden, von denen jeder eine höhere Enddrehzahl erreicht als der vorangegangene.

9. Verfahren nach Anspruch 7 oder 8, **dadurch gekennzeichnet, dass** die maximale Enddrehzahl 800 Upm beträgt.

## Claims

1. Method of producing a hydrophobic action on textiles (7) in a domestic washing machine with devices (13, 12) for heating a solution present in a solution container and for controlling a washing process as well as with a washing agent storage chamber (112) for storage of an individual dose of a liquid washing agent, in which method hydrophobic active ingredients dissolved in the solution (6) are brought into contact with the textiles (7) during a treatment process similar to a washing process (Ph2), **characterised in that**:
- the solution container (1) is filled with a quantity of water (6) dimensioned to a short washing solution, i.e. to a ratio of weight of the quantity of dry textile (7) to weight of the water quantity of more than 1 : 8,
- which under wetting of the textiles (7) in the solution container (1) is heated at least to a temperature is recommended by the textile manufacturer as treatment temperature (for example 40° C),
- a predetermined quantity of the hydrophobic active ingredient is flushed by means of water from the washing agent storage container (112) into the solution container (1) and together with the water forms the solution (6),
- then the textiles (7) come into contact with the solution (6) for the first time and are treated for a period of at most 30 minutes and
- the solution (6) is removed from the textiles (7) and from the solution container (1) by spinning and without flushing.

2. Method according to claim 1, **characterised in that** the predetermined amount of the active ingredient is set to a concentration of at most 30 grams per litre of water.

3. Method according to claim 1, **characterised in that** the ratio is at least 1 : 6.

4. Method according to claim 1, **characterised in that** the solution (6) is heated to a temperature between 30° C and 40° C.

5. Method according to claim 1, **characterised in that** the duration of the treatment of the textiles (7) with solution is at most 20 minutes.

6. Method according to claim 1, **characterised in that** after treatment of the textiles (7) initially the free solution (6) is removed from the solution container (1) before, with at least temporary active removal of the solution (6), the solution entrained in the textiles (7) is removed from the textiles by spinning.

7. Method according to claim 1, **characterised in that** more than one pulse-like spinning process is utilised for removal of the solution from the textiles (7) by spinning.

8. Method according to claim 7, **characterised in that** at least three spinning processes are utilised, each of which attains a higher final rotational speed than the preceding.

9. Method according to claim 7 or 8, **characterised in that** the maximum final rotational speed is 800 rpm.

## Revendications

1. Procédé pour produire un effet hydrophobe de textiles (7) dans un lave-linge ménager pourvu de moyens (13, 12) pour chauffer un bain de lessive se trouvant dans une cuve et pour commander un cycle de lavage et d'une boîte à produits (112) pour approvisionner une dose individuelle d'un adjuvant liquide, procédé dans lequel des agents hydrophobes dissous dans le bain de lessive (6) sont mis en contact avec les textiles (7) pendant un cycle de traitement similaire à un cycle de lavage (Ph2), **caractérisé**
• **en ce que** la cuve (1) est remplie d'une quantité d'eau (6) calculée pour un rapport de bain court, c.-à-d un rapport poids de la quantité de textile sec (7) / poids de la quantité d'eau supérieur à 1 : 8,
• qui en mouillant les textiles (7) dans la cuve (1) est portée au moins à une température telle que recommandée par le fabricant de textile comme température de traitement (p. ex. 40 °C),
• **en ce qu'**une quantité prédéterminée de l'agent hydrophobe est entraînée par l'eau du bac à produits (112) dans la cuve (1) et forme ensemble avec l'eau le bain (6),
• **en ce que** les textiles (7) entrent alors pour la première fois en contact avec le bain (6) et sont traités pendant une durée maximale de 30 min, et
• **en ce que** le bain (6) est éliminé des textiles (7) et de la cuve (1) sans rinçage par essorage.

2. Procédé selon la revendication 1, **caractérisé en ce que** la quantité prédéterminée de l'agent hydrophobe est ajustée à une concentration maximale de 30 g par litre d'eau.

3. Procédé selon la revendication 1, **caractérisé en ce que** le rapport est d'au moins 1 : 6.

4. Procédé selon la revendication 1, **caractérisé en ce que** le bain (6) est porté à une température comprise entre 30 °C et 40 °C.

5. Procédé selon la revendication 1, **caractérisé en ce que** la durée maximale du traitement des textiles (7) avec le bain est de 20 min.

6. Procédé selon la revendication 1, **caractérisé en ce qu'**après le traitement des textiles (7), il est procédé d'abord à l'évacuation du bain libre (6) de la cuve (1), avant que le bain lié dans les textiles (7) ne soit éliminé de ces derniers par essorage, tout en l'évacuant activement au moins par intermittence.

7. Procédé selon la revendication 1, **caractérisé en ce que** pour éliminer le bain des textiles (7) par essorage, plus d'un essorage à impulsion est effectué.

8. Procédé selon la revendication 7, **caractérisé en ce qu'**au moins trois essorages sont effectués, dont chacun atteint une vitesse finale supérieure au précédent.

9. Procédé selon la revendication 7 ou 8, **caractérisé en ce que** la vitesse finale maximale est de 800 t/min.
